# DEMANDE DE BREVET EUROPEEN

(11) **EP 0 750 858 A1**
(43) Date de publication de la demande: **02.01.1997**
(21) Numéro de dépôt: 95201754.9
(22) Date de dépôt: 27.06.1995
(51) Int. Cl.: A43B 1/00, A43B 7/14, A43B 5/02

(54) **Chaussure de sport anatomique notamment de football ou analogue**

(71) Demandeur: Cabé, Emile, F-64300 Orthez (FR)
(72) Inventeur: Cabé, Emile, F-64300 Orthez (FR)

(57) **Abrégé**

- L'invention concerne une chaussure de sport anatomique notamment de football ou analogue.
- L'objet de l'invention est une chaussure de sport anatomique caractérisée en ce qu'elle comporte un semelage présentant, côté interne (2), une barre rétro-capitale (3) de stimulation de la circulation sanguine, formée par une voussure de quelques millimètres d'épaisseur, sous l'arche métatarsienne transverse, réalisée en un matériau élastique de faible densité et à alvéoles microscopiques et un coin (4) support de voûte interne sensiblement de même épaisseur que ladite barre rétro-capitale (3), en matériau élastique souple de faible densité, destiné à maintenir le pied dans l'axe de la jambe.
- Application aux chaussures de sport.

## Description

La présente invention a trait à une structure perfectionnée de chaussure destinée au sport et tout particulièrement des chaussures de football, rugby ou analogues.

Le but de l'invention est de proposer une chaussure anatomique répondant de manière plus efficace aux nécessités techniques du football notamment tout en procurant un meilleur confort à l'utilisateur.

A cet effet, l'invention a pour objet une chaussure de sport anatomique notamment de football ou analogue, caractérisée en ce qu'elle comporte un semelage présentant, côté interne, une barre rétro-capitale de stimulation de la circulation sanguine, formée par une voussure de quelques millimètres d'épaisseur, sous l'arche métatarsienne transverse, réalisée en un matériau élastique de faible densité et à alvéoles microscopiques et un coin support de voûte interne sensiblement de même épaisseur que ladite barre rétro-capitale, en matériau élastique souple de faible densité, destiné à maintenir le pied dans l'axe de la jambe.

Avantageusement, le semelage est complété par un amortisseur sous-calcanéen constitué par une plaque en un matériau absorbeur de chocs, d'une épaisseur de l'ordre de quelques millimètres et rapportée sous forme d'une talonnette interne fixée à demeure ou non, une seconde talonnette du même type pouvant être superposée dans la chaussure destinée à la jambe de l'utilisateur la plus courte en cas d'inégalité de longueur des jambes.

Suivant une autre caractéristique de la chaussure de l'invention, le semelage est muni, sur sa face externe, de crampons agencés en sorte que l'un d'eux soit disposé au voisinage de l'extrémité arrière et dans l'axe du semelage et qu'un autre crampon soit disposé à proximité immédiate de la barre rétro-capitale en avant et dans la zone centrale de cette dernière.

Suivant encore une autre caractéristique le semelage est muni d'un bout carré de type spatule.

Un mode de réalisation d'une semelle selon l'invention est représenté sur le dessin annexé sur lequel :
- Figure 1 représente une vue en élévation latérale d'un semelage anatomique perfectionné pour chaussure de football conforme à l'invention ;
- Figure 2 est une vue de dessus du semelage, et
- Figure 3 est une vue de dessous.

Le semelage de chaussure selon l'invention représenté sur les dessins comprend une base symbolisée en 1 et dont la structure peut être plus ou moins complexe et variable, sur la face interne 2 de laquelle sont ménagés et/ou rapportés des éléments en surépaisseur, de configuration, dimensions et implantations tout à fait particulières assurant à la fois à l'utilisateur un meilleur confort et une meilleure efficacité.

Ces éléments comprennent une barre 3 dite rétro-capitale, formant voussure, par exemple en latex de faible densité, à alvéoles microscopiques, placée sous l'arche métatarsienne transverse. Cette barre 3 d'une épaisseur de quelques millimètres, par exemple huit millimètres, stimule la circulation de retour du sang dans les jambes et joue le rôle d'un stimulateur cardiaque par son emplacement au droit d'une zone réflexe du pied correspondant au coeur. Cette barre évite aux footballeurs le mal aux jambes et les crampes en fin de match.

Lesdits éléments comprennent également un support équilibreur formé par un coin 4 support de voûte plantaire, par exemple en caoutchouc souple de faible densité. Le coin 4 est agencé sur la partie médiane interne du semelage 1 et permet de maintenir le pied dans l'axe de la jambe et d'obtenir ainsi des aplombs parfaits.

Les éléments comprennent enfin un amortisseur sous calcanéen constitué par une plaque 5 en forme de talonnette, d'une épaisseur de quelques millimètres, par exemple en matériau dénommé "sorbathane" ou autre matériau équivalent qui évite ou atténue les ondes de choc. La plaque talonnette 5 est fixée ou non au semelage 1, sur les deux chaussures d'une même paire. Eventuellement, dans le cas d'inégalité de longueur de jambes, la chaussure recevant la jambe la plus courte peut recevoir une seconde plaque 5 superposée à la première et servant alors essentiellement de talonnette de compensation.

Suivant une autre caractéristique du semelage 1, sa face externe 6 (figure 3) est munie de crampons conventionnels mais dont la disposition de certains est tout à fait particulière. C'est ainsi qu'il est prévu un crampon isolé 7 tout à fait à l'arrière du semelage 1, contrairement à la disposition classique, et dans l'axe du semelage, ainsi qu'un crampon central 8 disposé légèrement en avant de la barre rétro-capitale 3, à faible distance et dans la partie centrale de cette dernière.

Cette disposition particulière des crampons permet de répartir le poids du corps sur toute la plante du pied et procure un équilibre parfait du corps au moment de la frappe de la balle et de la course et le crampon postérieur 7 joue un rôle prépondérant au moment où le joueur doit s'arrêter en appuyant uniquement sur le talon, l'avant de la chaussure n'étant plus en contact avec le sol.

Suivant encore une autre caractéristique, le semelage 1 est muni d'un bout carré dur cassé 9 en forme de spatule qui permet de faire avec facilité des ponts aériens par dessus l'adversaire.

La chaussure équipée d'un tel semelage sera très avantageusement pourvue d'un laçage du type sans noeud décrit dans le brevet français N° 2.485.343 au nom du Demandeur.

Par ailleurs, une telle chaussure sera très avantageusement pourvue d'une languette en cuir de deux millimètres d'épaisseur, ce matériau procurant une meilleure force de frappe que la matière synthétique qui est trop molle. De plus, les quartiers et les contreforts auront une hauteur plus importante pour tenir compte de la présence d'éventuelles talonnettes, cependant que les quartiers seront capitonnés.

L'invention s'applique d'une manière générale à des chaussures à usage sportif, football, rugby, tennis, basket, hand-ball, marche, etc... et couvre bien entendu toutes les variantes relatives à la nature et structure du semelage 1 et des différents éléments 3,4,5, ainsi qu'à leurs formes, dimensions et emplacement.

## Revendications

1. Chaussure de sport anatomique notamment de football ou analogue, caractérisée en ce qu'elle comporte un semelage présentant, côté interne (2), une barre rétro-capitale (3) de stimulation de la circulation sanguine, formée par une voussure de quelques millimètres d'épaisseur, sous l'arche métatarsienne transverse, réalisée en un matériau élastique de faible densité et à alvéoles microscopiques et un coin (4) support de voûte interne sensiblement de même épaisseur que ladite barre rétro-capitale (3), en matériau élastique souple de faible densité, destiné à maintenir le pied dans l'axe de la jambe.

2. Chaussure suivant la revendication 1, caractérisée en ce qu'elle comporte, en outre, un amortisseur sous-calcanéen constitué par une plaque (5), simple ou double, en un matériau absorbeur de chocs, d'une épaisseur de l'ordre de quelques millimètres et rapportée sous forme d'une talonnette interne simple ou double fixée à demeure ou non sur le semelage.

3. Chaussure suivant la revendication 1 ou 2, caractérisée en ce que le semelage est muni, sur sa face externe (6), de crampons agencés en sorte que l'un d'eux (7) soit disposé au voisinage de l'extrémité arrière et dans l'axe de la semelle (1) et qu'un autre crampon (8) soit disposé à proximité immédiate de la barre rétro-capitale (3) en avant et dans la zone centrale de cette dernière.

4. Chaussure suivant l'une des revendications 1 à 3, caractérisée en ce que le semelage est muni d'un bout carré de type spatule (9).
